# EUROPÄISCHE PATENTSCHRIFT

(11) **EP 2 507 810 B1**
(45) Veröffentlichungstag und Bekanntmachung des Hinweises auf die Patenterteilung: **04.06.2014**
(21) Anmeldenummer: 10771027.9
(22) Anmeldetag: 21.10.2010
(51) Int. Cl.: H01H 9/34

(54) **INSTALLATIONSSCHALTGERÄT MIT EINER LICHTBOGENLÖSCHEINRICHTUNG**
INSTALLATION SWITCHING DEVICE HAVING AN ARC-QUENCHING UNIT
APPAREIL DE COMMUTATION D'INSTALLATION AVEC UN DISPOSITIF D'EXTINCTION D'ARC ÉLECTRIQUE

(30) Priorität: 04.12.2009 DE 102009057093
(43) Veröffentlichungstag der Anmeldung: 10.10.2012
(73) Patentinhaber: ABB AG, 68309 Mannheim (DE)
(72) Erfinder: HAUCK, Dirk, 74925 Epfenbach (DE)
(86) Internationale Anmeldenummer: PCT/EP2010/006441
(87) Internationale Veröffentlichungsnummer: WO 2011/066888

(56) Entgegenhaltungen:
- EP-A2- 0 158 124
- US-A1- 2008 073 326

## Beschreibung

Die Erfindung betrifft ein Installationsschaltgerät mit einem Isolierstoffgehäuse und einer Lichtbogenlöscheinrichtung, umfassend ein Lichtbogenlöschblechpaket und eine durch wenigstens eine Vorkammerplatte unter Ausbildung eines Spaltes zwischen der Vorkammerplatte und der Innenwand des Isolierstoffgehäuses begrenzte Vorkammer, gemäß dem Oberbegriff des Anspruchs 1.

Ein gattungsgemäßes Instaltationsschaltgerät kann beispielsweise ein Leitungsschutzschalter oder ein Leistungsschalter sein. Leistungsschalter sowie Leitungsschutzschalter sind dazu vorgesehen, im Störungsfall elektrische Leitungen, die mit Überströmen hoher Stromstarke belastet sind, vom speisenden Netz zu trennen. Hierzu sind typischerweise ein festes und ein bewegliches Kontaktstück vorgesehen, die mit den jeweiligen Anschlussklemmen verbunden sind. Beim Öffnen des Schaltkontaktes, d.h. beim Abheben des beweglichen Kontaktstückes, entsteht ein Schaltlichtbogen, welcher in einer hierzu vorgesehenen Löscheinrichtung gelöscht wird.

Eine solche Löscheinrichtung, die nach dem Prinzip der erzwungenen Löschung arbeitet, besteht vorzugsweise aus einer Vorkammer, die den Lichtbogen einengt und auf eine günstige Länge bringt, sowie aus einem sich daran anschließenden Löschblechstapel, der den Lichtbogen in Teillichtbögen unterteilt. Zur Begrenzung der Vorkammer werden häufig eingelegte Bleche oder Platten aus Keramik oder einem gasabgebenden Material verwendet. Derartige Teile werden vorzugsweise durch entsprechende Ausformungen der Gehäusewandungen von außen abgestützt. Eine innere Begrenzung des Vorkammerraumes wird meist durch entsprechende Anordnung der Lichtbogenlaufschienen erreicht.

Insbesondere bei Schaltersystemen, die stark kurzschlußstrombegrenzend wirken, ist die Löscheinrichtung von Bedeutung. Voraussetzung für eine intensive Kurzschlußstrombegrenzung ist eine schnelle und weite Kontaktöffnung bei anstehendem Kurzschluß. Der dabei gezogene Lichtbogen kommutiert von den Kontakten auf die Lichtbogenleitschienen, um sich anschließend in der Deion-Löschkammer, das ist der Löschblechstapel, zu unterteilen. Dort wird eine hohe Lichtbogenspannung zur Strombegrenzung erzeugt, so dass der Lichtbogen erlischt.

Zwischen den Außenseiten der Vorkammerplatte und der inneren Gehäusewand des Schaltgerätes ist häufig ein Spalt vorgesehen, der eine Zurückführung des Überdruckes aus dem Löschblechstapel gestattet, ohne die Entwicklung des Lichtbogens zu stören. Die rückströmende Druckwelle dient zum Ausgleich des Unterdruckes und zur Entionisierung im Kontaktbereich.

Bei bekannten Anordnungen von Vorkammerplatten, die einen Rückführspalt mit der Gehäusewand bilden, und die in entsprechende Ausformungen der Gehäusewand eingelegt werden, besteht oft die Gefahr, dass die Vorkammerplatten bei der Montage oder in montiertem Zustand aufgrund einer elektrisch oder magnetisch bedingten Krafteinwirkung herausfallen oder sich im Gerät verschieben. Um das zu vermeiden, ist in der EP 0 158 124 B1 ist ein Leitungsschutzschalter gezeigt, bei dem zwei Vorkammerplatten mittels Querstegen miteinander verbunden einstückig hergestellt und als Vorkammerblock in die Vorkammer eingesetzt sind, wobei an den Außenflächen der Vorkammerplatten Nocken angeformt sind, die zur Positionierung im Schaltergehäuse dienen, wobei die Nocken in zugeordnete Ausnehmungen des Schaltergehäuses eingepasst sind, und wobei die Ausnehmungen von den Nocken des Vorkammerblocks durchgriffen sind. Ein solcher Aufbau ist kompliziert, und bei der Montage des Vorkammerblocks muss auf seitenrichtiges Einführen desselben geachtet werden, was insbesondere bei automatisierter Montage erhöhte Anforderungen an den Montageautomaten stellt. Bei der Herstellung des Vorkammerblocks sind zusätzliche Arbeitsgänge zu leisten, insbesondere kann er nicht durch einfaches Zuführen einzelner Platten innerhalb des Gerätegehäuses aufgebaut werden, sondern er muss komplett vorgefertigt als Baugruppe der Montagelinie zugeführt werden. Schließlich führen die zur Halterung des Vorkammerblockes erforderlichen Ausnehmungen im Schaltergehäuse zu einer lokalen Schwächung der Gehäusewand, was unerwünscht ist, und zu einem zusätzlichen Arbeitsgang bei der Befestigung der Nocken des Vorkammerblocks in den Ausnehmungen.

Die US 2008/0073326 A1 zeigt eine Löscheinrichtung mit einem Vorkammerblock. Ein Einsatzkörper definiert eine Kammer, in der sich die elektrischen Kontakte bewegen. Der Einsatzkörper trägt außen abstehende Rippen, die Innenseite des Gehäuses hat entsprechende nutenförmige Ausnehmungen. Der Einsatzkörper ist mit seinen Rippen in den Nuten gehalten, indem er eng an der Innenwand des Gehäuses anliegt.

Es ist daher die Aufgabe der vorliegenden Erfindung, ein Installationsschaltgerät zu schaffen, bei dem die Vorkammer vereinfacht aufgebaut ist und die Vorkammerplatten, gegebenenfalls unter Ausbildung eines Rückführspaltes, fest mit der Gehäusewand verbindbar sind, wobei die Ausgestaltung der Vorkammer für eine einfache und automatisierte Montage geeignet ist.

Die Aufgabe wird gelöst durch ein Installationsschaltgerät mit den Merkmalen des Anspruchs 1.

Erfindungsgemäß also trägt das Isolierstoffgehäuse im Vorkammerbereich einen Haltestift, die Vorkammerplatte ist mit einer Halteöffnung versehen, der Haltestift greift in die Halteöffnung ein, und dadurch ist die Vorkammerplatte an der Gehäuseinnenwand gehalten, wobei an der Vorkammerplatte eine kranzförmige Plattenanformung angebracht ist, deren Innenraum die Halteöffnung bildet. Ein Herausfallen der Vorkammerplatte ist somit auf einfache Art und Weise verhindert, der Festsitz der Vorkammerplatte an der Gehäuseinnenwand ist gewährleistet, eine Schwächung der Gehäusewand findet nicht statt, und es kann jede Vorkammerplatte einzeln eingelegt und mit dem Haltestift durch einfaches Andrücken verbunden werden, so dass die Montage auch für eine automatisierte Schnellmontage geeignet ist. Der Haltestift kann in bevorzugter Ausführungsform im wesentlich als zylindrischer Körper ausgeführt sein, der fest mit der Gehäuseinnenwand verbunden ist, beispielsweise bei der Herstellung des Gehäuses als Kunststoffformteil im selben Arbeitsgang mit angeformt worden ist.

Ebenso ist vorteilhafterweise auch eine Schwächung der Vorkammerplatte vermieden, da eine Durchbrechung der Vorkammerplatten zur Schaffung der Halteöffnung nicht erforderlich ist. Der kranzförmige Rand, der die Halteöffnung somit umgibt, kann gleichzeitig als Abstandshalter wirken, um einen Rückführspalt zwischen der Vorkammerplatte und der Gehäuseinnenwand herzustellen und dauerhaft offen zu hatten.

Gemäß einer vorteilhaften Ausführungsform trägt die Wandung der kranzförmigen Plattenanformung wenigstens einen Schlitz, der in Richtung auf die Oberfläche der Vorkammerplatte durchgreift. Durch den wenigstens einen Schlitz wird eine Materialausdehnung der die Halteöffnung umgebenden Wand ermöglicht, sowie die Flexibilität erhöht. Die geschlitzte Wandung der Plattenanformung lässt sich zusammendrücken. Es entsteht gewissermaßen eine Art Quetschhülse. Insbesondere vorteilhafterweise können mehr als ein Schlitz eingebracht sein, beispielsweise 2 oder 3 oder 4 Schlitze, wodurch die Flexibilität der Quetschhülsenwand weiter erhöht wird.

Gemäß einer vorteilhaften Ausführungsform ist der Haltestift von einer kranzförmigen Gehäuseanformung umgeben, deren Innendurchmesser so bemessen ist, dass die kranzförmige Plattenanformung darin Aufnahme findet. Die in Art einer Quetschhülse gestaltete Quetschhülsenwand der kranzförmigen Plattenanformung kann vorteilhafterweise in der kranzförmigen Gehäuseanformung gehalten und somit zwischen dem Außenmantel des Haltestifts und der inneren Umfangswand der kranzförmigen Gehäusewandung eingepresst oder eingequetscht sein, wodurch sich eine besonders feste Halterung der Vorkammerplatte an der Gehäuseinnenwand ergibt.

Gemäß einer vorteilhaften Ausführungsform ist der Außendurchmesser des Haltestifts wenigstens in einem umlaufenden Teilbereich seiner Mantelfläche größer als der Innendurchmesser der kranzförmigen Plattenanformung, so dass bei Eingriff des Haltestifts in die Plattenanformung eine Quetschverbindung zwischen der Vorkammerplatte und dem Haltestift entsteht. Die Verbindung ist dann nach Art einer Presspassung gestaltet, es kann sich zwischen der Quetschhülse und dem Haltestift ein Reibschluss und/oder Kraftschluss und/oder Formschluss ausbilden. Der den Haltestift umgebende Kranz verhindert dabei ein Ausweichen der Wandung der Quetschhülse nach außen. Die Verbindung erfolgt in Art einer Druckknopfverbindung.

Gemäß einer vorteilhaften Ausführungsform trägt der Haltestift an seinem freien Ende einen Hinterschnitt. Durch den Hinterschnitt ist eine Umfangsvergrößerung des Haltestifts gebildet. Beim Herstellen der Quetschverbindung kann das Material der kranzförmigen Plattenanformung den Hinterschnitt umfließen und die Verbindung dabei weiter stärken.

Gemäß einer vorteilhaften Ausführungsform ist das Material der kranzförmigen Plattenanformung weicher als das Material des Haltestifts und der kranzförmigen Gehäuseanformung. Beispielsweise kann das Gehäuse mit dem Haltestift aus einem Duroplast geformt sein, und die Vorkammerplatte mit der angeformten Quetschhülse kann aus einem Thermoplast bestehen. Die Vorkammerplatte kann auch einen Metallkernaus Eisen oder Ferrit beispielsweise - aufweisen und von Thermoplast umspritzt sein, unter Ausbildung einer Quetschhülse an den äußeren Breitseiten. Das Material der Quetschhülse umfließt dann bei der erfindungsgemäßen Gestaltung von Haltestift und Quetschhülse den Haltestift und wird in die Kontur der kranzförmigen Gehäuseanformung in den Raum des Hinterschnitts hineingedrückt. Dies führt zu einem Form- und Kraftschluss bei der Verbindung zwischen der Vorkammerplatte und der Gehäuseinnenseite.

Gemäß einer vorteilhaften Ausführungsform trägt die Vorkammerplatte an ihren beiden Breitseiten jeweils wenigstens eine diesseitige und eine jenseitige kranzförmige Plattenanformung, welche symmetrisch zur Breitseite der Vorkammerplatte angeordnet sind. An einer erfindungsgemäßen Vorkammerplatte sind also einander bezüglich der Breitseite der Vorkammerplatte symmetrisch sich gegenüberliegende zwei Quetschhülsen angeformt. Damit ist es möglich, die Vorkammerplatte sowohl in die Ober- als auch in die Unterseite eines in Schalenbauform aufgebauten Gehäuses einzusetzen. Es wird nur eine Ausgestaltungsvariante der Vorkammerplatte benötigt, welche für beide Seiten des Vorkammerraumes geeignet ist. Die Montage des Gerätes wird dadurch vereinfacht, denn es muss nur eine Art von Vorkammerplatte dem Montageautomaten zugeführt werden, die Montage der Vorkammerplatte erfolgt einfach durch Eindrücken auf die Innenwand der Vorkammer und den dort befindlichen Haltestift.

Weitere vorteilhafte Ausgestaltungen und Verbesserungen der Erfindung und weitere Vorteile sind den Unteransprüchen zu entnehmen.

Anhand der Zeichnungen, in denen ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Figur 1: eine Einsicht in die geöffnete Gehäusehalbschale eines erfindungsgemäßen Installationsschaltgerätes,
- Figur 2: eine schematische Teilschnitts-Ansicht der Verbindung zwischen der Gehäusewand und der Vorkammerplatte,
- Figur 3: eine Detail-Ansicht einer Ausführungsform eines Haltestifts an der Gehäuseinnenwand, sowie
- Figur 4: eine Detail-Ansicht einer Ausführungsform einer Halteöffnung an der Vorkammerplatte.

In den Figuren werden gleiche oder gleichwirkende Bauteile oder Elemente mit denselben Bezugszeichen bezeichnet.

Figur 1 zeigt eine Einsicht in die geöffnete Gehäusehalbschale 11 eines Installationsschaltgerätes 10, hier eines Leitungsschutzschalters. Dieser hat ein Gehäuse in Schalenbauweise, das heißt, zwei Gehäusehalbschalen bilden das Gehäuse, wenn sie längs einer umlaufenden Stoßkante zusammengesetzt und dann durch geeignete Verbindungsmittel, etwa durch Niete oder durch Verrastungsmittel wie Rastzungen, aneinander befestigt werden. Das Gehäuse 11 des Installationsschaltgerätes 10 hat eine Front- oder Bedienseite 22, eine Rück- oder Befestigungsseite 23, zwei seitliche Schmalseiten 24 und zwei Breitseiten 25. An der Befestigungsseite 23 sind Befestigungsmittel vorgesehen, mit denen das Installationsschaltgerät 10 im Reiheneinbau auf einer Normprofiltragschiene, beispielsweise einer Hutprofiltragschiene, zusammen mit anderen Installationsschaltgeräten befestigt werden kann. Im Inneren des Gehäuses 11 sind alle für eine bestimmungsgemäße Funktion des Installationsschaltgerätes 10 erforderlichen Baugruppen und Elemente untergebracht, aber in der Fig. 1 nicht dargestellt, da diese insofern aus dem Stand der Technik der Leitungsschutzschalter im Prinzip weitgehend bekannt sind. Dazu zählen Anschlussklemmen, ein beweglicher Kontakthebel mit einem beweglichen Kontaktstück und ein festes Kontaktstück, die zusammen eine Kontaktstelle bilden, ein thermischer Überstromauslöser, ein elektromagnetisches Schlagankersystem, das als schneller Kurzschlussstrom-Auslöser wirkt, ein Schaltwerk zum manuellen Ein- bzw. Ausschalten und dauerhaften Offenhalten der Kontaktstelle, eine Lichtbogenlöschanordnung umfassend Lichtbogenleitbleche, die den Lichtbogen durch einen Vorkammerraum, der durch Vorkammerplatten zu den Breitseiten 25 des Gehäuses hin abgedeckt ist, einem aus parallel zueinander beabstandet gestapelten Löschblechen führt, in denen er in Teil-Lichtbögen aufgespaltet und somit zum Verlöschen gebracht wird, einer Abgasführungswand zum Ausleiten der Abgase aus der Lichtbogenlöschkammer, verschiedene Leitschienen und/oder Litzen zum Herstellen der entsprechend benötigten elektrischen Verbindungen zwischen den Anschlussklemmen und den verschiedenen internen Baugruppen, und so weiter.

An der Innenseite der Gehäusebreitseite 25 sind durch Anformungen, wie Stege, Rippen, Wände, kranzförmige Wandungen etc. eine Vielzahl von Haltemitteln gebildet, die zum Halten der für den bestimmungsgemäßen Gebrauch des Installationsschaltgerätes erforderlichen Baugruppen benötigt werden. Als Beispiel sei der Löschblechbereich 13 genannt, in dem eine Anzahl von parallel zur Befestigungsseite 23 verlaufende Stege 26 angeordnet sind, welche zur Halterung der Löschbleche des Lichtbogenlöschblechpaketes dienen. Rechts davon befindet sich der Kontaktbereich 27, in dem der Schaltlichtbogen beim Auseinanderreißen des beweglichen und festen Kontaktstückes seinen Ausgang nimmt. Zwischen dem Kontaktbereich 27 und dem Löschblechbereich 13 liegt der Vorkammerraum Dieser ist durch zwei Vorkammerplatten 14 zu den Breitseiten des Gehäuses hin begrenzt. Eine der Vorkammerplatten 14 ist in der Fig. 1 in eingelegter Position gezeigt. Die Fig. 2, 3 und 4 zeigen weitere Details der Befestigung der Vorkammerplatte 14 an der Gehäusewand 11. Zwischen der Innenseite der Gehäusewand 11 und der Vorkammerplatte 14 befindet sich ein Spalt 28 - siehe Fig. 2 - , der eine Zurückführung des Überdruckes aus dem Löschblechstapel gestattet, ohne die Entwicklung des Lichtbogens zu stören. Die rückströmende Druckwelle dient zum Ausgleich des Unterdruckes und zur Entionisierung im Kontaktbereich.

Im Vorkammerbereich ist an der Innenseite der Breitseite 25 des Isolierstoffgehäuses 11 ein Haltestift 15 angebracht. Die Vorkammerplatte 14 ist mit einer Halteöffnung 16 versehen. In der Fig. 2 ist zu sehen, dass die Vorkammerplatte 14 auf jeder ihrer beiden Breitseiten eine solche Halteöffnung aufweist. In der Darstellung der Fig. 1 ist die dort gezeigte Vorkammerplatte 14 mit ihrer dem Betrachter abgewandten Breitseite auf den entsprechenden Haltestift an der Innenwand 11 des Gehäuses aufgesteckt, so das man die andere Halteöffnung auf der dem Betrachter zugewandten Breitseite sieht. Beide Halteöffnungen sind symmetrisch zur Breitseite der Vorkammerplatte 14 an dieser angebracht. Dadurch, dass der Haltestift 15 in die Halteöffnung 16 eingreift ist die Vorkammerplatte 14 an der Gehäuseinnenwand 11 gehalten.

Die Halteöffnung 16 ist derart gestaltet, dass an der Vorkammerplatte 14 eine kranzförmige Plattenanformung 17 mit einer ringförmigen Wand 18 angebracht ist, deren Innenraum die Halteöffnung 16 bildet. Die Wandung 18 der kranzförmigen Plattenanformung 17 trägt wenigstens einen Schlitz 19 trägt, der in Richtung auf die Oberfläche der Vorkammerplatte 14 durchgreift. In der gezeigten Ausführungsform nach Fig. 4 sind zwei einander gegenüberliegende Schlitze angebracht. Dadurch ist die ringförmige Wand 18 in zwei halbkreisförmige Teilwände unterteilt, die nach Art einer Quetschhülse federnd aufeinander zu gedrückt oder auseinandergedrückt werden können.

In entsprechender Weise ist der Haltestift 15 von einer kranzförmigen Gehäuseanformung 20 umgeben, deren Innendurchmesser so bemessen ist, dass die kranzförmige Plattenanformung 17 darin Aufnahme findet. Das ist gezeigt in der schematischen Schnittdarstellung nach Fig. 2. Der Haltestift15 hat in etwa eine zylindrische Form, die kranzförmige Plattenanformung 17 hat in etwa einen zylindrischen Innenraum. Beim Aufsetzen und Andrücken der Vorkammerplatte 14 wird der zylindrische Haltestift 15 in den zylindrischen Innenraum der Plattenanformung 17 gedrückt, gewissermaßen hineingequetscht, so dass eine reib- oder kraftschlüssige Verbindung zwischen der Vorkammerplatte und der Gehäusewand entsteht. Die kranzförmige Gehäuseanformung 20 hat auch in etwa eine zylindrische Gestalt, deren Höhe legt den minimalen Abstand fest, bis auf den die Vorkammerplatte 14 der Innenseite der Gehäusewand 11 angenähert werden kann. Damit legt die Höhe der Wand der kranzförmigen Gehäuseanformung 20 die Breite des oben bereits erwähnten Rückströmspaltes 28 fest.

Der Außendurchmesser des Haltestifts 15 ist wenigstens in einem umlaufenden Teilbereich seiner Mantelfläche größer als der Innendurchmesser der kranzförmigen Plattenanformung 17, so dass bei Eingriff des Haltestifts 15 in die Plattenanformung 17 eine Quetschverbindung zwischen der Vorkammerplatte 14 und dem Haltestift 15 entsteht. In der Darstellung nach Fig. 2 ist das dadurch realisiert, dass die seitliche Mantelfläche des Haltestifts 15 leicht konisch ausgebildet ist, wobei die Verjüngung in Richtung auf die Gehäuseinnenwand 11 hin erfolgt. Das der Gehäuseinnenwand 11 abgewandte freie Ende des Haltestifts 15 ist dabei breiter als der Innendurchmesser der kranzförmigen Plattenanformung 18. Der Haltestift 15 trägt somit aufgrund der konischen Gestalt der Mantelfläche an seinem freien Ende einen Hinterschnitt 21. Ein solcher Hinterschnitt kann selbstverständlich auch noch auf andere Art und Weise, beispielsweise durch einen umlaufenden Kranz oder andere, dem Fachmann bekannte, Mittel realisiert werden.

Durch das Anbringen des Haltestifts 15 an dem Gehäuse 11 und die Schlitzung der Wand 18 der Plattenanformung 17 ist der Festsitz der Vorkammerplatte 14 gewährleistet. Dabei spielt auch die Materialauswahl der zusammengefügten Teile eine Rolle. Das Material der kranzförmigen Plattenanformung 17 ist hier weicher als das Material des Haltestifts 15 und der kranzförmigen Gehäuseanformung 20. Das weichere Material der Vorkammerplatte 14 umschließt den Haltestift 15 und verformt sich durch die Überdeckung und stellt dadurch den Festsitz sicher.

Durch die Hinterschneidung 21 des Haltestifts 15 im Gehäuse und der kleineren Halteöffnung 16 an der Vorkammerplatte 14 verformt sich das Material der durch die Wand 18 der Plattenanformung 17 gebildeten Quetschhülse beim Fügen der Teile. Dadurch legt sich das Material an den Haltestift 15 an und quetscht das verdrängte Material in die vorgegebene Kontur des Gehäuses 11. Der Raum, in den das Material dabei ausweichen kann, ist durch die Wand der kranzförmigen Gehäuseanformung 20 begrenzt, die den Haltestift 15 umgibt.

Es gibt auch Installationsschaltgeräte in sogenannter Sockelbauweise, bei denen ein trogförmiger Gehäusesockel die meisten der Baugruppen und Komponenten des Gerätes trägt und mit einem daraufgesetzten Deckel abgedeckt ist. Auch für solcherart ausgebildete Gehäuse lässt sich die erfindungsgemäße Befestigungsart von Vorkammerplatte und Gehäusewand anwenden.

Für den Fachmann ist ohne weiteres ersichtlich, dass die Erfindung nicht auf die Einzelheiten der vorstehenden veranschaulichenden Ausführungsform beschränkt ist, und dass die vorliegende Erfindung in anderen speziellen Formen ausgeführt werden kann, ohne dass von wesentlichen Attributen derselben abgewichen wird, und es ist daher erwünscht, dass die vorliegenden Ausführungsformen in jeder Hinsicht als veranschaulichend und nichtbeschrankend betrachtet werden, wobei auf die beigefügten Ansprüche mehr als auf die vorstehende Beschreibung Bezug genommen wird, und es ist daher beabsichtigt, dass alle Variationen, die innerhalb des Sinns und Bereichs der Äquivalenz der Ansprüche liegen, darin eingeschlossen sind.

**Bezugszeichenliste**

| | |
|---|---|
| 10 | Installationsschaltgerät |
| 11 | Isolierstoffgehäuse |
| 12 | Lichtbogenlöscheinrichtung |
| 13 | Löschblechbereich |
| 14 | Vorkammerplatte |
| 15 | Haltestift |
| 16 | Halteöffnung |
| 17 | Kranzförmige Plattenanformung |
| 18 | Wand der kranzförmigen Plattenanformung |
| 19 | Schlitz |
| 20 | Kranzförmige Gehäuseanformung |
| 21 | Hinterschnitt |
| 22 | Frontseite |
| 23 | Befestigungsseite |
| 24 | Schmalseite |
| 25 | Breitseite |
| 26 | Steg |
| 27 | Kontaktbereich |
| 28 | Spalt |
| | |

## Patentansprüche

1. Installationsschaltgerat (10) mit einem Isolierstoffgehäuse (11) und einer Lichtbogenlöscheinrichtung (12), umfassend ein Lichtbogenlöschblechpaket und eine durch wenigstens eine Vorkammerplatte (14) unter Ausbildung eines Spaltes zwischen der Vorkammerplatte (14) und der Innenwand des Isolierstoffgehäuses (11) begrenzte Vorkammer,
**dadurch gekennzeichnet, dass** das Isolierstoffgehäuse (11) im Vorkammerbereich einen Haltestift (15) trägt, dass die Vorkammerplatten (14) mit einer Halteöffnung (16) versehen ist, dass der Haltestift (15) in die Halteöffnung (16) eingreift und dadurch die Vorkammerplatte (14) an der Gehäuseinnenwand (11) gehalten ist, wobei an der Vorkammerplatte (14) eine kranzförmige Plattenanformung (17) angebracht ist, deren Innenraum die Halteöffnung (16) bildet.

2. Installationsschaltgerat (10) nach Anspruch 1, **dadurch gekennzeichnet, dass** die Wandung (18) der kranzförmigen Plattenanformung (17) wenigstens einen Schlitz (19) trägt, der in Richtung auf die Oberfläche der Vorkammerplatte (14) durchgreift.

3. lnstallationsschaltgerät (10) nach Anspruch 1, **dadurch gekennzeichnet, dass** der Haltestift (15) von einer kranzförmigen Gehäuseanformung (20) umgeben ist, deren Innendurchmesser so bemessen ist, dass die kranzförmige Plattenanformung (17) darin Aufnahme findet.

4. Installationsschaltgerät (10) nach Anspruch 3, **dadurch gekennzeichnet, dass** der Außendurchmesser des Haltestifts (15) wenigstens in einem umlaufenden Teilbereich seiner Mantelfläche größer ist als der Innendurchmesser der kranzförmigen Plattenanformung (17), so dass bei Eingriff des Haltestifts (15) in die Plattenanformung (17) eine Quetschverbindung zwischen der Vorkammerplatte (14) und dem Haltestift (159 entsteht.

5. Installationsschaltgerat (10) nach Anspruch 4, **dadurch gekennzeichnet, dass** der Haltestift (15) an seinem freien Ende einen Hinterschnitt (21) trägt.

6. Installationsschaltgerät (10) nach Anspruch 5, **dadurch gekennzeichnet, dass** das Material der kranzförmigen Plattenanformung (17) weicher ist als das Material des Haltestifts (15) und der kranzförmigen Gehäuseanformung (20).

7. Installationsschaltgerät (10) nach einem der vorigen Ansprüche, **dadurch gekennzeichnet, dass** die Vorkammerplatte (14) an ihren beiden Breitseiten jeweils wenigstens eine diesseitige und eine jenseitige kranzförmige Plattenanformung (17, 17') trägt, welche symmetrisch zur Breitseite der Vorkammerplatte (17) angeordnet sind.

## Claims

1. Installation switching device (10) having an insulating-material housing (11) and an arc-quenching unit (12), comprising an arc-quenching sheet stack and a prechamber bounded by at least one prechamber plate (14) while forming a gap between the prechamber plate (14) and the inner wall of the insulating-material housing (11), **characterized in that** the insulating-material housing (11) bears a retaining pin (15) in the area of the prechamber, **in that** the prechamber plate (14) is provided with a retaining opening (16), **in that** the retaining pin (15) engages in the retaining opening (16) and the prechamber plate (14) is thereby held on the housing inner wall (11), a ring-shaped plate formation (17), the interior space of which forms the retaining opening (16), being attached to the prechamber plate (14).

2. Installation switching device (10) according to Claim 1, **characterized in that** the wall (18) of the ring-shaped plate formation (17) bears at least one slit (19), which reaches right through in the direction of the surface of the prechamber plate (14).

3. Installation switching device (10) according to Claim 1, **characterized in that** the retaining pin (15) is surrounded by a ring-shaped housing formation (20), the inside diameter of which is dimensioned such that the ring-shaped plate formation (17) is accommodated in it.

4. Installation switching device (10) according to Claim 3, **characterized in that**, at least in a peripheral partial region of its lateral surface, the outside diameter of the retaining pin (15) is greater than the inside diameter of the ring-shaped plate formation (17), so that, when the retaining pin (15) engages in the plate formation (17), a crimp connection is produced between the prechamber plate (14) and the retaining pin (15).

5. Installation switching device (10) according to Claim 4, **characterized in that** the retaining pin (15) bears an undercut (21) at its free end.

6. Installation switching device (10) according to Claim 5, **characterized in that** the material of the ring-shaped plate formation (17) is softer than the material of the retaining pin (15) and of the ring-shaped housing formation (20).

7. Installation switching device (10) according to one of the preceding claims, **characterized in that** the prechamber plate (14) bears on each of its two wide sides, on the near side and on the far side, at least one ring-shaped plate formation (17, 17'), which are arranged symmetrically in relation to the wide side of the prechamber plate (14).

## Revendications

1. Appareil de commutation d'installation (10) comprenant un boîtier en matériau isolant (11) et un dispositif d'extinction d'arc électrique (12) comprenant un paquet de tôles d'extinction d'arc électrique et une préchambre limitée par au moins une plaque de préchambre (14) en formant une fente entre la plaque de préchambre (14) et la paroi intérieure du boîtier en matériau isolant (11), **caractérisé en ce que** le boîtier en matériau isolant (11) porte, dans la région de la préchambre, une goupille de retenue (15), **en ce que** la plaque de préchambre (14) est pourvue d'une ouverture de retenue (16), **en ce que** la goupille de retenue (15) s'engage dans l'ouverture de retenue (16) et de ce fait la plaque de préchambre (14) est retenue sur la paroi intérieure du boîtier (11), une formation de plaque (17) en forme de couronne étant montée sur la plaque de préchambre (14), dont l'espace interne forme l'ouverture de retenue (16).

2. Appareil de commutation d'installation (10) selon la revendication 1, **caractérisé en ce que** la paroi (18) de la formation de plaque (17) en forme de couronne porte au moins une fente (19) qui s'étend dans la direction de la surface de la plaque de préchambre (14).

3. Appareil de commutation d'installation (10) selon la revendication 1, **caractérisé en ce que** la goupille de retenue (15) est entourée par une formation de boîtier (20) en forme de couronne, dont le diamètre intérieur est dimensionné de telle sorte que la formation de plaque (17) en forme de couronne y soit logée.

4. Appareil de commutation d'installation (10) selon la revendication 3, **caractérisé en ce que** le diamètre extérieur de la goupille de retenue (15), au moins dans une région partielle périphérique de sa surface d'enveloppe, est supérieur au diamètre intérieur de la formation de plaque (17) en forme de couronne, de telle sorte que lors de l'engagement de la goupille de retenue (15) dans la formation de plaque (17), il se produise une connexion par écrasement entre la plaque de préchambre (14) et la goupille de retenue (15).

5. Appareil de commutation d'installation (10) selon la revendication 4, **caractérisé en ce que** la goupille de retenue (15) porte à son extrémité libre une contre-dépouille (21).

6. Appareil de commutation d'installation (10) selon la revendication 5, **caractérisé en ce que** le matériau de la formation de plaque (17) en forme de couronne est plus tendre que le matériau de la goupille de retenue (15) et de la formation de boîtier (20) en forme de couronne.

7. Appareil de commutation d'installation (10) selon l'une quelconque des revendications précédentes, **caractérisé en ce que** la plaque de préchambre (14) porte, au niveau de ses deux côtés larges, à chaque fois au moins une formation de plaque (17, 17') en forme de couronne d'un côté et de l'autre, lesquelles sont disposées symétriquement par rapport au côté large de la plaque de préchambre (14).
